# EUROPÄISCHE PATENTSCHRIFT

(11) **EP 0 038 319 B1**
(45) Veröffentlichungstag und Bekanntmachung des Hinweises auf die Patenterteilung: **27.07.1983**
(21) Anmeldenummer: 81890060.7
(22) Anmeldetag: 07.04.1981
(51) Int. Cl.: B22D 11/124, B21B 45/02, F22B 1/02, F27D 17/00

(54) **Verfahren zur Gewinnung der Wärme von einem im Stranggiessverfahren gegossenen Gussstrang und Einrichtung zur Durchführung des Verfahrens**
Method of and arrangement for recovering the heat of a continuously cast strand
Procédé pour la récupération de la chaleur provenant d'une barre coulée par le procédé de coulée continue, et dispositif pour la mise en oeuvre de ce procédé

(30) Priorität: 15.04.1980 AT 2024/80
(43) Veröffentlichungstag der Anmeldung: 21.10.1981
(73) Patentinhaber: VOEST-ALPINE Aktiengesellschaft, A-4010 Linz (AT)
(72) Erfinder:
(74) Vertreter: Wolfram, Gustav, Dipl.-Ing.

## Beschreibung

Die Erfindung betrifft ein Verfahren zur Gewinnung der Wärme von einem im Stranggießverfahren gegossenen Gußstrang, der durch eine Kühlkammer geführt und in direkten Kontakt mit einem Kühlmittel gebracht wird, welches teilweise verdampft.

Der innerhalb der Kühlkammer entstehende Kühlmitteldampf wurde bisher (DE-PS 2 117 621) mittels eines Ventilators durch einen Kamin aus der Stranggießanlage und der diese Anlage umgebenden Halle abgeführt. Dadurch wird zwar die Stranggießanlage von Dampf frei gehalten, jedoch benötigt man für die Dampfabsaugung einen großen mechanischen Aufwand, der auch einen Energieverbrauch bedingt. Abgesehen davon stellt das Ableiten des Dampfes ins Freie eine negative Umweltbeeinflussung dar. Dazu kommt noch, daß der ins Freie gelangende Dampf als Kühlmittel verloren ist, so daß das Kühlmittel laufend ergänzt werden muß.

Es ist weiters zur Vermeidung des Einhüllens einer Stranggießanlage in eine Dampfwolke aus der CH-PS 333085 bekannt, an der Nachkühlstrecke eine Abdeckung vorzusehen, an der sich der kondensierte Dampf niederschlägt und abfließt. Zur Steigerung dieser Wirkung kann gemäß der CH-PS 333 805 der Dampf zusätzlich abgesaugt und einem Kondensator zugeführt werden. Für moderne Stranggießanlagen, insbesondere Brammenstranggießanlagen, mit großer Gießgeschwindigkeit kann mit dieser bekannten Dampfniederschlagung nicht das Auslangen gefunden werden, d. h. die Dampfkondensation ist nicht ausreichend und es würde infolge der großen umzusetzenden Wärmemengen Dampf in die Halle gelangen und die Anlage trotz Abdeckung in eine Dampfwolke hüllen. Eine Absaugung des Dampfes bedingt wiederum einen großen mechanischen Aufwand und einen ständigen Energieverbrauch.

Die Erfindung bezweckt die Vermeidung dieser Nachteile und Schwierigkeiten und stellt sich die Aufgabe, ein Verfahren sowie eine Einrichtung zur Durchführung des Verfahrens anzugeben, welche es ermöglichen, zumindest einen Teil der fühlbaren Wärme des Gußstranges zu gewinnen und zu nutzen, wobei sich ein Absaugen des Kühlmitteldampfes erübrigt und ein Auswallen von Kühlmitteldampf in die Halle vermieden wird.

Diese Aufgabe wird erfindungsgemäß dadurch gelöst, daß der Kühlmitteldampf mit einem innerhalb der Kühlkammer angeordneten geschlossenen Oberflächenkondensator in Wärmeaustausch gebracht und ein Durchflußmedium des Oberflächenkondensators mit einem außerhalb der Kühlkammer angeordneten Wärmeumsetzer in weiteren Wärmeaustausch gebracht wird.

Um stets dasselbe aufbereitete Durchflußmedium verwenden zu können, wird vorteilhaft das Durchflußmedium in einem geschlossenen Kreislauf unabhängig vom Kühlmittel geführt.

Vorzugsweise wird das Kühlmittel in einem geschlossenen Kreislauf geführt, wobei das Kondensat zum Teil abermals zur Kühlung der Strangoberfläche und zum Teil als Durchflußmedium für den Oberflächenkondensator verwendet wird, und wird das aus dem Wärmeumsetzer austretende Durchflußmedium ebenfalls zum Teil zur Kühlung der Strangoberfläche und zum Teil als Durchflußmedium für den Kondensator verwendet.

Eine Einrichtung zur Durchführung des Verfahrens bei einer Stranggießanlage, insbesondere bei einer Brammenstranggießanlage, mit einer geschlossenen Kühlkammer, in der die Sekundärkühlzone für den Gußstrang mit gegen den Gußstrang gerichteten Sprühdüsen für das Kühlmittel vorgesehen sind, ist dadurch gekennzeichnet, daß innerhalb der Kühlkammer mindestens ein von einem Durchflußmedium durchflossener, geschlossener Oberflächenkondensator vorgesehen ist, der mit mindestens einem außerhalb der Kühlkammer angeordneten Wärmeumsetzer verbunden ist.

Vorzugsweise ist der Oberflächenkondensator mit dem Wärmeumsetzer zu einem geschlossenen Kreislauf verbunden.

Um für das Durchflußmedium eine möglichst hohe Temperatur zu erreichen, sind innerhalb der Kühlkammer eine Mehrzahl von Oberflächenkondensatoren in Serie geschaltet.

Soll das Durchflußmedium auf niedrigerer Temperatur gehalten werden, sind innerhalb der Kühlkammer eine Mehrzahl von Oberflächenkondensatoren parallel geschaltet.

Nach einer bevorzugten Ausführungsform sind die Oberflächenkondensatoren an der Decke der Kühlkammer angeordnet und die Seitenwände der Kühlkammer mit einer Isolations- bzw. Dichtfolie bedeckt, wobei zweckmäßig ein Oberflächenkondensator als die Kühlkammer bedeckende, vom Durchflußmedium durchflossene Platte mit im Inneren vorgesehenen Umlenkstegen und ein weiterer Oberflächenkondensator als unmittelbar unterhalb der Platte liegende Rohrschlange ausgebildet sind.

Es ist weiters von Vorteil, wenn die Oberflächenkondensatoren mit dem Wärmeumsetzer parallel geschaltet sind zu dem Kühlmittelfluß in der Sekundärkühlzone innerhalb der Kühlkammer.

Die Erfindung ist nachfolgend anhand zweier in der Zeichnung schematisch dargestellter Ausführungsbeispiele näher erläutert, wobei Fig. 1 einen Schnitt durch eine Kühlkammer einer Brammenstranggießanlage und Fig. 2 ein Detail dieses Schnittes in vergrößertem Maßstab gemäß einer Ausführungsform zeigen. In Fig. 3 ist das Fließschema für das Durchflußmedium nach einer zweiten Ausführungsform dargestellt.

Mit 1 ist eine wassergekühlte Kokille mit Brammenquerschnitt bezeichnet, die in Höhe der mit 2 bezeichneten Gießbühne angeordnet ist. Unterhalb der Kokille befinden sich die Strangschale des Gußstranges 3 stützende Strangführungsrollen 4, die in einem nicht dargestellten Gerüst drehbar gelagert sind. Der in einem Viertelkreisbogen in die Horizontale umgelenkte Stahlstrang 3 ist von einer allseits geschlossenen Kühlkammer 5 umgeben, er tritt durch eine Öffnung 6 aus der Kühlkammer aus und gelangt anschließend zu einer nachfolgend angeordneten, nicht dargestellten horizontalen Strangführungszone. In die Kühlkammer ragen Zuführungsleitungen 7 für ein Kühlmittel (vorzugsweise aufbereitetes Kühlwasser), welches mittels zwischen den Rollen 4 angeordneter Düsen 8 gegen die Stahlstrangoberflächen gesprüht wird. Die Decke 9 der Kühlkammer ist als geschlossener Oberflächenkondensator, nämlich als hohle Platte mi in ihrem Inneren vorgesehenen Umlenkstegen 10 ausgebildet, wodurch über die Platte verteilt angeordnete, meanderförmige Kühlmittelkanäle 11 gebildet sind. Unterhalb dieser Platte ist ein weiterer geschlossener Oberflächenkondensator, u. zw. eine meanderförmig verlegte Rohrschlange 12 vorgesehen. Die Kühlmittelkanäle 11 und die Rohrschlange 12 stehen über ihre Zuleitungen 13, 14 und einem Dreiwegehahn 15 miteinander in Verbindung. Die Abflußleitungen 16 bzw. 17 der Platte 9 und der Rohrschlange 12 sind miteinander mittels zweier Dreiwegehähne 18 und 19 verbunden. Von dem Dreiwegehahn 19 führt eine Nebenleitung 20 zur Kühlmittelzuführungsleitung 14 der Rohrschlange 12. Vom Dreiwegehahn 18 wird das Durchflußmedium, welches die Platte bzw. die Rohrschlange durchflossen hat, einem Wärmeumsetzer 21, der auch als Boiler ausgebildet sein kann, zugeführt. Über eine Rücklaufleitung 22 gelangt das Durchflußmedium in die Kühlkammer 5. Der Boden der Kühlkammer 5 weist einen Zunderkanal 23 auf, von dessen Ende eine Leitung 24 das Sekundärkühlwasser zu einer schematisch dargestellten Wasseraufbereitungsanlage 25 führt. Von dieser Wasseraufbereitungsanlage wird das Sekundärkühlwasser mittels einer Pumpe 26 über die Leitung 27 den Zuführungsleitungen 7 zugeleitet.

Die Blechwände 28 der Kühlkammer 5 sind innenseitig mit einer Isolier- und Dichtfolie 29 ausgekleidet. Die in Fig. 2 schematisch dargestellten Folienbefestigungen 30 sind an den Blechwänden 28 montiert. Die Kühlkammer 5 ist außenseitig von Stützträgern 31 umgeben.

Die Funktion der Einrichtung ist folgende: Das zur Kühlung des innerhalb der Kühlkammer 5 befindlichen Strangteiles, d. h. für die Sekundärkühlzone vorgesehene Kühlmittel wird über Leitungen 7 und Sprühdüsen 8 auf die Strangoberfläche aufgesprüht, wo es teilweise verdampft. Ein Teil des Kühlmittels wird über die Zuführungsleitungen 13, 14 als Durchflußmedium der Platte 9 und der Rohrschlange 12 zugeführt. Die Platte 9 und die Rohrschlange 12 können je nach Stellung der Dreiwegehähne entweder parallel oder in Serie geschaltet werden. Die Parallel-Schaltung ist in Fig. 3 mit voll ausgezogenen Pfeilen, die Serien-Schaltung mit strichliert gezeichneten Pfeilen versinnbildlicht.

Der innerhalb der Kühlkammer 5 entstehende Kühlmitteldampf wird an der vom Durchflußmedium durchflossenen Rohrschlange 12 und an der ebenfalls vom Durchflußmedium durchflossenen Platte 9 kondensiert und tropft ab. Sind die Platte und die Rchrschlange in Serie geschaltet, ist eine möglichst hohe Temperatur des Durchflußmediums erreichbar, bei Parallel-Schaltung hingegen läßt sich eine größere Menge des Durchflußmediums mit gegenüber Serienschaltung niedrigerer Temperatur erzielen.

Die an das Durchflußmedium abgegebene Kondensationswärme wird in dem außerhalb der Kühlkammer angeordneten Wärmeumsetzer 21 an ein Heizmedium, beispielsweise Nutzwasser zur Gebäudeheizung etc., abgegeben. Anschließend gelangt das Durchflußmedium über die Rücklaufleitung 22 in die Kühlkammer 5; es könnte auch direkt der Wasseraufbereitungsanlage 25 zugeführt werden.

Bei der in Fig. 3 dargestellten Ausführungsform wird das die Platte 9 bzw. die Rohrschlange 12 durchströmende Durchflußmedium in geschlossenem Kreislauf unabhängig von dem für die Sekundärkühlung verwendeten Kühlmittel geführt. Die aus dem Wärmeumsetzer 21 austretende Leitung 22' ist daher unter Zwischenschaltung einer Förderpumpe 32 an den die Zuleitungen 13, 14 verbindenden Dreiwegehahn 15 angeschlossen.

Neben der Energierückgewinnung weist das erfindungsgemäße Verfahren noch weitere Vorteile auf, so z. B. erspart man sich die aufwendige Mechanik für eine Dampfabsaugung, woraus Kosten- und Energieeinsparungen resultieren. Auch sind keine Schächte für die Dampfabsaugung im Bereich der Stahlkonstruktion der Halle unterzubringen, wodurch der Hallenbau vereinfacht wird.

Da aus der Stranggießanlage kein Dampf austritt, wird die durch die Anlage bewirkte Umweltbelastung gering gehalten.

Das Sekundärkühlwasser kann im Kreislauf geführt werden; der Kühlmittelverlust ist äußerst gering bzw. kann überhaupt verhindert werden, so daß sich die Möglichkeit der Verwendung eines aufbereiteten (entkalkten) Kühlwassers anbietet. Nicht aufbereitetes Kühlwasser führt zu starken Kalkablagerungen in den Spritzdüsen sowie an den Anlagenbauteilen. Dieser Nachteil kann somit eliminiert werden. Ein weiterer Vorteil ist darin zu sehen, daß die Kühlkammer wesentlich einfacher ausgeführt werden kann, da innerhalb der Kühlkammer kein Unterdruck mehr vorhanden ist und die Dichtheit der Kühlkammer von einer Folie übernommen wird.

## Patentansprüche

1. Verfahren zur Gewinnung der Wärme von einem im Stranggießverfahren gegossenen Gußstrang (3), der durch eine Kühlkammer (5) geführt und in direkten Kontakt mit einem Kühlmittel gebracht wird, welches teilweise verdampft, dadurch gekennzeichnet, daß der Kühlmitteldampf mit einem innerhalb der Kühlkammer (5) angeordneten geschlossenen Oberftächenkondensator (9 bis 12) in Wärmeaustausch gebracht und ein Durchflußmedium des Oberflächenkondensators mit einem außerhalb der Kühlkammer angeordneten Wärmeumsetzer (21) in weiteren Wärmeaustausch gebracht wird.

2. Verfahren nach Anspruch 1, dadurch gekennzeichnet, daß das Durchflußmedium in einem geschlossenen Kreislauf unabhängig vom Kühlmittel geführt wird.

3. Verfahren nach Anspruch 1, dadurch gekennzeichnet, daß das Kühlmittel in einem geschlossenen Kreislauf geführt wird, wobei das Kondensat zum Teil abermals zur Kühlung der Strangoberfläche und zum Teil als Durchflußmedium für den Oberflächenkondensator verwendet wird, und daß das aus dem Wärmeumsetzer austretende Durchflußmedium ebenfalls zum Teil zur Kühlung der Strangoberfläche und zum Teil als Durchflußmedium für den Kondensator verwendet wird.

4. Einrichtung zur Durchführung des Verfahrens nach den Ansprüchen 1 bis 3, bei einer Stranggießanlage, insbesondere bei einer Brammenstranggießanlage, mit einer geschlossenen Kühlkammer, in der die Sekundärkühlzone für den Gußstrang mit gegen den Gußstrang gerichteten Sprühdüsen für das Kühlmittel vorgesehen sind, dadurch gekennzeichnet, daß innerhalb der Kühlkammer (5) mindestens ein von einem Durchflußmedium durchflossener geschlossener Oberflächenkondensator (9, 12) vorgesehen ist, der mit mindestens einem außerhalb der Kühlkammer angeordneten Wärmeumsetzer (21) verbunden ist.

5. Einrichtung nach Anspruch 4, dadurch gekennzeichnet, daß der Oberflächenkondensator (9,12) mit dem Wärmeumsetzer (21) zu einem geschlossenen Kreislauf verbunden ist.

6. Einrichtung nach Anspruch 4 oder 5, dadurch gekennzeichnet, daß innerhalb der Kühlkammer eine Mehrzahl von Oberflächenkondensatoren (9,12) in Serie geschaltet sind.

7. Einrichtung nach Anspruch 4 oder 5, dadurch gekennzeichnet, daß innerhalb der Kühlkammer eine Mehrzahl von Oberflächenkondensatoren (9,12) parallel geschaltet sind.

8. Einrichtung nach den Ansprüchen 4 bis 7, dadurch gekennzeichnet, daß die Oberflächenkondensatoren (9, 12) an der Decke der Kühlkammer (5) angeordnet sind und die Seitenwände (28) der Kühlkammer mit einer Isolations- bzw. Dichtfolie (29) bedeckt sind.

9. Einrichtung nach den Ansprüchen 4 bis 7, dadurch gekennzeichnet, daß ein Oberflächenkondensator (9) als die Kühlkammer (5) bedekkende, vom Durchflußmedium durchflossene Platte mit im Inneren vorgesehenen Umlenkstegen (10) und ein weiterer Oberflächenkondensator (12) als unmittelbar unterhalb der Platte (9) liegende Rohrschlange ausgebildet sind.

10. Einrichtung nach den Ansprüchen 4 bis 8, dadurch gekennzeichnet, daß die Oberflächenkondensatoren (9, 12) mit dem Wärmeumsetzer (21) parallel geschaltet sind zu dem Kühlmittelfluß in der Sekundärkühlzone innerhalb der Kühlkammer (5).

## Claims

1. Method of recovering the heat of a cast strand (3) cast by the continuous casting method and which is guided through a cooling chamber (5) and brought into direct contact with a partially evaporating coolant, characterised in that the coolant vapour is brought into heat exchange with a closed surface condenser (9 to 12) arranged within the cooling chamber, and a flow-through medium of the surface condenser is brought into further heat exchange with a heat transformer (21) arranged outside of the cooling chamber.

2. Method according to claim 1, characterised in that the flow-through medium is guided in a closed circuit independently of the coolant.

3. Method according to claim 1, characterised in that the coolant is guided in a closed circuit, the condensate partially again being used to cool the strand surface and partially being used as a flow-through medium for the surface condenser, and that the flow-through medium leaving the heat exchanger also is partially used to cool the strand surface and partially as a flow-through medium for the condenser.

4. Arrangement for carrying out the method according to claims 1 to 3 in a continuous casting plant, in particular in a continuous casting plant for slabs, comprising a closed cooling chamber in which the secondary cooling zone for the cast strand is provided, including spraying nozzles for the coolant that are directed towards the cast strand, characterised in that within the cooling chamber (5) at least one surface condenser (9, 12) through which a flow-through medium flows is provided, which is connected with at least one heat transformer (21) arranged outside of the cooling chamber.

5. Arrangement according to claim 4, characterised in that the surface condenser (9, 12) is connected with the heat transformer (21) into a closed circuit.

6. Arrangement according to claim 4 or 5, characterised in that, within the cooling chamber, a plurality of surface condensers (9, 12) are connected in series.

7. Arrangement according to claim 4 or 5, characterised in that, within the cooling chamber, a plurality of surface condensers (9, 12) are connected in parallel.

8. Arrangement according to claims 4 to 7, characterised in that the surface condensers (9, 12) are arranged on the ceiling of the cooling chamber (5) and the side walls (28) of the cooling chamber are covered with an insulating and/or sealing foil (29).

9. Arrangement according to claims 4 to 7, characterised in that a surface condenser (9) is designed as a plate through which the flow-through medium flows, covering the cooling chamber (5) and provided with deflection rods (10) in its interior, and a further surface condenser (12) is designed as a tube coil located immediately below the plate (9).

10. Arrangement according to claims 4 to 8, characterised in that the surface condensers (9, 12), with the heat transformer (21), are connected in parallel to the coolant flow in the secondary cooling zone within the cooling chamber (5).

## Revendications

1. Procédé pour la récupération de la chaleur provenant d'une barre (3) coulée par le procédé de coulée continue, qui est conduite à travers une chambre de refroidissement (5) et mise en contact direct avec un agent de refroidissement qui est en partie vaporisé, caractérisé en ce que la vapeur de l'agent de refroidissement est mise dans des conditions d'échange de chaleur avec un condenseur à surface (9 à 12) fermé, disposé à l'intérieur de la chambre de refroidissement, et en ce qu'un agent de circulation du condenseur à surface est mis encore dans des conditions d'échange de chaleur avec un échangeur de chaleur (21) disposé à l'extérieur de la chambre de refroidissement.

2. Procédé suivant la revendication 1, caractérisé en ce que l'agent de circulation est conduit en un circuit fermé, indépendamment de l'agent de refroidissement.

3. Procédé suivant la revendication 1, caractérisé en ce que l'agent de refroidissement est conduit en un circuit fermé, le condensat étant employé en partie de nouveau pour le refroidissement de la surface de la barre et en partie comme agent de circulation pour le condenseur à surface, et en ce que l'agent de circulation, sortant de l'échangeur de chaleur, est également employé en partie pour le refroidissement de la surface de la barre et en partie comme agent de circulation pour le condenseur.

4. Dispositif pour la mise en oeuvre du procédé suivant les revendications 1 à 3, dans une installation de coulée continue, en particulier dans une installation de coulée continue de brames, avec une chambre de refroidissement fermée dans laquelle la zone de refroidissement secondaire pour la barre coulée sont pourvues (lire est pourvue) d'ajutages de projection pour l'agent de refroidissement, dirigés vers la barre coulée, caractérisé en ce qu'à l'intérieur de la chambre de refroidissement (5) est prévu au moins un condenseur à surface (9, 12) traversé par un agent de circulation, ce condenseur étant relié à au moins un échangeur de chaleur (21) disposé à l'extérieur de la chambre de refroidissement.

5. Dispositif suivant la revendication 4, caractérisé en ce que le condenseur à surface (9, 12) est relié à l'échangeur de chaleur (21) en formant un circuit fermé.

6. Dispositif suivant la revendication 4 ou 5, caractérisé en ce qu'à l'intérieur de la chambre de refroidissement sont montés en série plusieurs condenseurs à surface (9,12).

7. Dispositif suivant la revendication 4 ou 5, caractérisé en ce qu'à l'intérieur de la chambre de refroidissement sont montés en parallèle plusieurs condenseurs à surface (9, 12).

8. Dispositif suivant les revendications 4 à 7, caractérisé en ce que les condenseurs à surface (9, 12) sont placés au plafond de la chambre de refroidissement (5) et en ce que les parois latérales (28) de la chambre de refroidissement sont couvertes d'une feuille (29) d'isolation, respectivement d'étanchéité.

9. Dispositif suivant les revendications 4 à 7, caractérisé en ce qu'un condenseur à surface (9) est réalisé comme un plateau couvrant la chambre de refroidissement (5), traversée par l'agent de circulation, avec, prévues à l'intérieur, des âmes déflectrices (10), et en ce qu'un autre condenseur à surface est réalisé en serpentin se trouvant immédiatement en dessous du plateau (9).

10. Dispositif suivant les revendications 4 à 8, caractérisé en ce que les condenseurs à surface (9, 12) avec l'échangeur de chaleur (21), sont montés en parallel à l'écoulement de l'agent de refroidissement dans la zone de refroidissement secondaire, à l'intérieur de la chambre de refroidissement (5).
